# EUROPÄISCHE PATENTSCHRIFT

(11) **EP 0 102 589 B1**
(45) Veröffentlichungstag und Bekanntmachung des Hinweises auf die Patenterteilung: **05.08.1987**
(21) Anmeldenummer: 83108344.9
(22) Anmeldetag: 24.08.1983
(51) Int. Cl.: B65H 23/18

(54) **Einrichtung zum Regeln der Zugspannung bei einem Achswickler**
Tension control device for a shaft winder
Dispositif pour régler la tension pour un enrouleur à arbre

(30) Priorität: 06.09.1982 DE 3233054
(43) Veröffentlichungstag der Anmeldung: 14.03.1984
(73) Patentinhaber: SIEMENS AKTIENGESELLSCHAFT, 80333 München (DE)
(72) Erfinder: Zimmermann, Horst, D-8520 Erlangen (DE)

## Beschreibung

Die Erfindung bezieht sich auf eine Einrichtung zum Regeln der Zugspannung und der Geschwindigkeit bei einem Achswickler mit
a) einem Regler, dem als Sollwert eine vom jeweiligen Wickeldurchmesser einstellbar abhängige Grösse und als Istwert eine dem Drehmoment des Wickelantriebes proportionale Grösse zugeführt ist und mit
b) einer Regelschleife zur Ermittlung einer dem Wickeldurchmesser proportionalen Grösse aus Bahngeschwindigkeit und Drehzahl des Wicklers.

Mit diesem Oberbegriff wird auf eine Anordnung Bezug genommen, wie sie beispielsweise in der US-PS 3 348 107 beschrieben ist. Bei dieser bekannten Anordnung wird das vom Motor zum Wickel übertragene Drehmoment mittels einer Wirbelstromkupplung so geregelt, dass sich der gewünschte Zug in der Bahn und die erforderliche Wickelgeschwindigkeit ergeben. Der Drehmomentistwert für die Regelung wird hierbei aus dem Strom der Kupplung ermittelt und der Sollwert in einer Potentiometerschaltung mit Verstärker aus dem Verhältnis von Bahngeschwindigkeit zur Wickeldrehzahl, d.h. dem Wickeldurchmesser berechnet. Eine derartige Regelung von Zug und Geschwindigkeit über einen Momentregelkreis ist relativ träge und ungenau.

Es ist fernerhin bekannt, den Zug in einem Achswickler dadurch konstant zu halten, dass man die dem elektrischen Wickelantrieb zugeführte Leistung konstant hält. Der Istwert der Leistung kann dabei bei der Gleichstrommaschine aus dem Produkt von EMK und dem Ankerstrom ermittelt werden, der verlangte Leistungssollwert ist proportional dem Produkt aus Warenbahnzug mal Bahngeschwindigkeit (vgl. z. B. DE-PS 205 701). Die Aufgabe der vorliegenden Erfindung besteht darin, eine einfache indirekte Zugregelung der eingangs genannten Art zu schaffen, mit der Zug und Geschwindigkeit genau und feinfühlig eingehalten werden können.

Diese Aufgabe wird erfindungsgemäss durch folgende Merkmale gelöst:
c) das Ausgangssignal des Reglers dient als Korrektursignal für einen Geschwindigkeitsregler, wobei
d) dem Geschwindigkeitsregler als Sollwert eine der gegebenen Bahngeschwindigkeit proportionale Grösse und als Istwert eine dem Produkt aus Wickeldurchmesser und Wickeldrehzahl proportionale Grösse zugeführt ist.

Durch diese Überlagerung von Regelkreisen lässt sich bei jeder Geschwindigkeit der Zug genau einhalten.

Vorteilhafte Ausgestaltungen der Erfindung sind in den Unteransprüchen angeführt.

Zum Antrieb des Wickels 3 dient eine elektrische Gleichstrommaschine 2, die über einen steuerbaren Gleichrichter 1 aus einem Netz gespeist wird. Die von einer nichtgezeigten Verarbeitungsmaschine mit vorgegebener Geschwindigkeit vₛ ankommende Warenbahn 4 soll am Achswickler zu einem Wickel 3 aufgewickelt werden, wobei ein vorgegebener Zug in der Warenbahn 4 beim Wickelvorgang aufrechterhalten werden soll.

Der Steuersatz 6 des steuerbaren Gleichrichters 1 wird von einem Stromregler 7 mit PI-Verhalten ausgesteuert. Der Istwert i des Stromreglers 7 wird wechselspannungsseitig erfasst und ist ein Mass für den Ankerstrom - und bei konstantem Fluss auch für das elektrische Moment - der Maschine 2. Der Sollwert iₛ des Stromreglers 7 wird von einem überlagerten Geschwindigkeitsregelkreis (Hauptregelkreis) mit Geschwindigkeitsregler 8 geliefert. Als Sollwert vₛ dieses Geschwindigkeitsreglers 8 dient eine der Bahngeschwindigkeit der Warenbahn 4 proportionale Grösse V_{S}, die z.B. aus einer von der Warenbahn 4 bewegten Tachometermaschine 5 abgeleitet ist. Als Istwert v_{;} wird eine dem Produkt aus Drehzahl n und Durchmesser D des Wickels 3 proportionale Grösse benutzt. Diese Grössen entsprechen der geforderten bzw. tatsächlichen Umfangsgeschwindigkeit v_{.} bzw. v_{;} an der Wickeloberfläche.

Es ist noch ein weiterer überlagerter Korrekturregelkreis mit einem Korrekturregler 9 mit PI-Verhalten vorgesehen, der auf den Eingang des Geschwindigkeitsreglers 8 zusätzlich eine korrigierende Grösse zur Einhaltung des gewünschten Zuges gibt. Dieser Korrekturregler erhält als Istwert eine dem Drehmoment M_{;} der elektrischen Maschine 2 proportionale Grösse, im vorliegenden Fall eine dem Ankerstrom i proportionale Grösse und als Sollwert Mₛ eine dem Durchmesser D einstellbar proportionale Grösse k x D. Der Faktor k ist ein Mass für den gewünschten Zug. Um Instabilitäten zu vermeiden, ist dieser Korrekturregelkreis relativ langsam im Verhältnis zum Drehzahlregelkreis.

Zur Bildung des dem Produkt aus Wicklerdrehzahl n und Wickeldurchmesser D proportionalen Wertes v_{;} ist eine Regelschleife 14 vorgesehen, die aus der Reihenschaltung eines Kippverstärkers 13, eines Integrators 12 und eines Multiplizierers 11 besteht. Das zweite Eingangssignal des Multiplizierers 11, das der Drehzahl n des Wicklers 3 entspricht, wird dabei von einer mit der Maschine 2 gekuppelten Tachometermaschine 16 geliefert. Das sich am Ausgang dieser Regelschleife 14 einstellende Signal n × D wird über Leitung 17 zum Eingang der Regelschleife, d.h. zum Eingang des Kippverstärkes 13 zurückgeführt und mit der der Warenbahngeschwindigkeit vₛ proportionalen Grösse verglichen. Die Regelschaltung arbeitet so, dass sie versucht, die am Eingang des Kippverstärkers 13 auftretende Differenz fortlaufend zu Null zu machen. Hierdurch muss sich dann zwangsläufig am Ausgang dieser Schaltung ein Wert einstellen, der dem Produkt aus Drehzahl n x Durchmesser D entspricht, da dieser Wert ja der gewünschten Bahngeschwindigkeit bzw. Umfangsgeschwindigkeit des Wicklers 3 entspricht.

Durch die Regelung der Umfangsgeschwindigkeit mit dem Produkt n × D bzw. vₛ wird erreicht, dass die Eingangsgrössen am Eingang des Drehzahlreglers vom wachsenden Durchmessernicht beeinflusst werden.

Da der Multiplizierer 11 das Produkt n × D bildet und an einem Eingang die Grösse n liegt, muss die am anderen Eingang des Multiplizierers 11 vorhandene Grösse dem Wickeldurchmesser D proportional sein. Es wird daher diese zwischen Integrator 12 und Multiplizierer 11 sich einstellende Spannung als Wert für den Wickeldurchmesser D benutzt. Mit einem angeschlossenen Potentiometer 15 kann dann als Sollwert M, für den Korrekturregler 9 ein dem Wickeldurchmesser proportionaler Korrektursollwert k × D gebildet werden. Der Wert k ist ein Mass für den gewünschten Zugsollwert. Falls es erwünscht ist, den Zug abhängig vom Durchmesser zu verändern, kann auch noch in die Leitung vor oder hinter dem Potentiometer 15 ein nichtgezeigter Funktionsgeber eingebaut werden, durch den eine durchmesserabhängige Veränderung des Zuges bewirkt wird.

Zusammenfassend lässt sich also die Regelung in der Weise beschreiben, dass einer Regelung der Umfangsgeschwindigkeit des Wicklers, bei der der Istwert der Umfangsgeschwindigkeit aus Wicklerdrehzahl und Wicklerdurchmesser errechnet wird, ein Korrekturregelkreis überlagert ist, der z.B. als Momentenregelkreis arbeitet.

## Patentansprüche

1. Einrichtung zum Regeln der Zugspannung und der Geschwindigkeit bei einem Achswickler mit
a) einem Regler (9), dem als Sollwert (Mg) eine vom jeweiligen Wickeldurchmesser (D) einstellbar abhängige Grösse und als Istwert (Mᵢ) eine dem Drehmoment des Wickelantriebes proportionale Grösse zugeführt ist und mit
b) einer Regelschleife (14) zur Ermittlung einer dem Wickeldurchmesser (D) proportionalen Grösse aus Bahngeschwindigkeit (vₛ) und Drehzahl (n) des Wicklers (2, 3), gekennzeichnet durch folgende Merkmale:
c) das Ausgangssignal des Reglers (9) dient als Korrektursignal für einen Geschwindigkeitsregler (8), wobei
d) dem Geschwindigkeitsregler (8) als Sollwert (Vₛ) eine der gegebenen Bahngeschwindigkeit proportionale Grösse und als Istwert (Vᵢ) eine dem Produkt aus Wickeldurchmesser (D) und Wickeldrehzahl (n) proportionale Grösse zugeführt ist.

2. Einrichtung nach Anspruch 1, dadurch gekennzeichnet, dass als Regelschleife eine Reihenschaltung von Kippverstärker (13), Integrator (12) und Multiplizierer (11) vorgesehen ist, deren Ausgangsgrösse zusammen mit der der Bahngeschwindigkeit (vₛ) proportionalen Grösse am Eingang des Kippverstärkers (13) liegt und dass am zweiten Eingang des Multiplizierers eine der Wikkeldrehzahl (n) proportionale Grösse anliegt, so dass sich am Ausgang des Multiplizierers (11) eine dem Produkt aus Durchmesser (D) und Wikkeldrehzahl (n) proportionale Grösse ergibt.

3. Einrichtung nach Anspruch 2, dadurch gekennzeichnet, dass die dem Wicklerdurchmesser (D) einstellbar proportionale Grösse (k, D) an einem zwischen Integrator (12) und Multiplizierer (11) angeschlossenen Potentiometer (15) abgreifbar ist.

## Claims

1. Apparatus for regulating the tensile stress and the speed of a shaft winder comprising:
a) a regulator (9) supplied with a quantity adjustably dependent upon the respective winding diameter (D) as a theoretical value (Mₛ) and with a quantity proportional to the torque of the winding drive as an actual value (Mᵢ), and comprising
b) a regulating loop (14) which determines a quantity, proportional to the winding diameter (D), composed of the speed (vₛ) of the continuous material and the rotating speed (n) of the winder (2, 3), characterised by the following features:
c) the use of the output signal of the regulator (9) as a correcting signal for a speed regulator (8), where
d) the speed regulator (8) is supplied with a quantity proportional to the given speed of the continuous material as a theoretical value (Vₛ) and with a quantity proportional to the product of winding diameter (D) and winding rotation speed (n) as an actual value (V).

2. Apparatus as claimed in Claim 1, characterised in that the regulating loop consists of a series arrangement of a trigger amplifier (13), an integrator (12) and a multiplier (11), the output value of which, together with the quantity proportional to the speed (v,) of the continuous material is applied to the input of the trigger amplifier (13) and that a quantity proportional to the winding rotation speed (n) is applied at the second input of the multiplier so that a quantity proportional to the product of diameter (D) and winding rotation speed (n) occurs at the output of the multiplier (11

3. Apparatus as claimed in Claim 2, characterised in that the quantity (k, D) adjustably proportional to the winding diameter (D) is tapped from a potentiometer (15) connected between the integrator (12) and the multiplier (11).

## Revendications

1. Dispositif pour régler la tension en traction et la vitesse d'un enrouleur à arbre, avec
a) un régulateur (9) auquel on applique, en tant que valeur de consigne (Mₛ), une grandeur qui dépend de façon réglable du diamètre (D) du rouleau, et en tant que valeur instantanée (Mᵢ) une grandeur qui est proportionnelle au couple de rotation du mécanisme d'entraînement du rouleau, et avec
b) une boucle de régulation (14) pour déterminer une grandeur proportionnelle au diamètre (D) du rouleau, à partir de la vitesse de la bande (vₛ) et de la vitesse de rotation de celle-ci, remarquable par les caractéristiques suivantes:
c) le signal de sortie du régulateur (9) sert de signal de correction pour un régulateur de vitesse (8), étant noté
d) que l'on applique au régulateur de vitesse (8), en tant que valeur de consigne (Vₛ), une grandeur qui est proportionnelle à la vitesse actuelle de la bande, et, en tant que valeur instantanée (V_{;}), une grandeur qui est proportionnelle au produit du diamètre (D) du rouleau et de la vitesse de rotation (n) du rouleau.

2. Dispositif selon la revendication 1, caractérisé par le fait qu'il est prévu en tant que boucle de régulation, un montage série d'un amplificateur de balayage (13), d'un intégrateur (12) et d'un multiplicateur (11), dont la grandeur de sortie est présente, avec celle de la grandeur proportionnelle à la vitesse de la bande (v,), à l'entrée de l'amplificateur à balayages (13), et qu'à la seconde entrée du multiplicateur, est présente une grandeur qui est proportionnelle à la vitesse de rotation (n) du rouleau, en sorte qu'il en résulte à la sortie du multiplicateur (11) une grandeur qui est proportionnelle au produit du diamètre (D) du rouleau et de la vitesse de rotation (n) de ce dernier.

3. Dispositif selon la revendication 2, caractérisé par le fait que la grandeur (k, D) réglable et proportionnelle au diamètre (D) du rouleau, est susceptible d'être prélevée sur un potentiomètre (15) monté entre l'intégrateur (12) et le multiplicateur (11).
